# EUROPÄISCHE PATENTSCHRIFT

(11) **EP 0 893 655 B1**
(45) Veröffentlichungstag und Bekanntmachung des Hinweises auf die Patenterteilung: **02.05.2003**
(21) Anmeldenummer: 98113548.6
(22) Anmeldetag: 21.07.1998
(51) Int. Cl.: F24D 5/04, F24D 5/10

(54) **Wärmestation für eine Warmluft-Kirchenheizung**
Heat station for a warm air church heating
Unité de chauffage pour chauffage à air chaud pour églises

(30) Priorität: 23.07.1997 DE 29713045 U
(43) Veröffentlichungstag der Anmeldung: 27.01.1999
(73) Patentinhaber: Theod. Mahr Söhne GmbH, 52068 Aachen (DE)
(72) Erfinder: Gossens, Heinz, Dipl.-Ing., 52076 Aachen (DE)
(74) Vertreter: Langmaack, Jürgen, Dipl.-Ing.

(56) Entgegenhaltungen:
- DE-A- 3 911 787

## Beschreibung

Eine Kirche kann wirtschaftlich und unter besonderer Berücksichtigung der Probleme der Beheizung eines derart komplexen Raumes, bei der auch denkmalpflegerische Belange zu berücksichtigen sind, praktisch nur mit einer Luftheizungsanlage beheizt werden. Hierbei ist vor allem zu berücksichtigen, daß in vertikaler Richtung die Temperaturunterschiede zwischen den oberen und den unteren Luftschichten nicht allzu groß werden, da sonst Schäden an der Orgel, an Malereien, Statuen und sonstigen Kunstwerken auftreten können.

Diese grundlegenden Probleme konnten mit einer Wärmestation gelöst werden, wie sie in der DE-A-29 25 121 ausführlich beschrieben ist. Diese Wärmestation stellt praktisch ein autonomes System dar, so daß in einem Kirchenraum unter Berücksichtigung der baulichen Gegebenheiten einerseits und der heizungstechnischen Anforderungen andererseits mehrere derartiger Stationen verteilt angeordnet werden können. Dies ist deshalb möglich, weil in jeder Wärmestation ein eigener Ventilator angeordnet ist, der ggf. gesondert regelbar ist und dem ein Heizregister zugeordnet ist, dem die Heizenergie über eine Rohrleitung von einem zentralen Wärmeerzeuger in Form eines Wärmeträgerfluids zugeführt wird. Bei kleineren Einheiten ist die Ausbildung als elektrisches Heizregister möglich, das über ein elektrisches Kabel mit Energie versorgt wird. Mit dieser Anordnung wird die Heizluft erst in der Wärmestation aufgeheizt und praktisch an der Stelle der Aufheizung in den Raum abgegeben. Damit können entsprechend der Wärmebedarfsberechnung in allen Raumteilen, beispielsweise dem Chorraum, den Querschiffen oder dem Hauptschiff, wärmebedarfsbezogen in ihrer Leistung angepaßte Wärmestationen vorgesehen werden, wobei neben dieser wärmebedarfsbezogenen Anpassung der jeweiligen Wärmestation in jedem Raumteil eine eigene Um luftansaugung gegeben ist, so daß die gefürchteten Querschichtungen und Querströmungen vermieden werden.

Es hat sich nun gezeigt, daß die Wärmestationen der vorbekannten Bauart in einigen Einsatzfällen eine zu große Bautiefe erfordern. Dies führt dann zu Nachteilen, wenn in einer Tiefe von etwa 80 bis 100 cm unter dem Kirchenfußboden historische Grabungsbereiche anzutreffen sind oder in dieser Tiefe in einigen Regionen bereits mit Grundwasser zu rechnen ist.

Aus DE-A-39 11 787 ist eine Bauform einer Warmluft-Kirchenheizung bekannt, die auf dem Grundprinzip der Wärmeübertragung und Strömungsführung der DE-A-29 25 121 aufbaut und durch eine Parallelführung der Luft im Eintrittsbereich einerseits und vor dem Austritt in den Kirchenraum andererseits das Problem der Geräuschminderung löst.

Der Erfindung liegt dementsprechend die Aufgabe zugrunde, eine Wärmestation zu schaffen, die ausgehend von dem vorbekannten Konzept, die Warmluft erst an der Ausblasestelle aufzuheizen und auch die aufzuheizende Umluft an dieser Stelle erst anzusaugen, eine geringe Bauhöhe aufweist, gleichwohl die Erstellung großer Baueinheiten nach dem Baukastenprinzip ermöglicht.

Erfindungsgemäße wird die Aufgabenstellung gelöst durch eine Wärmestation für eine Warmluft-Kirchenheizung mit im Anspruch 1 angegebenen Merkmalen. Eine derartige Wärmestation ermöglicht eine geringe Bauhöhe von etwa 50 bis 70 cm bei einer Breite von etwa 75 cm, so daß die erfindungsgemäße Wärmestation auch bei ungünstigen Bedingungen zum Einbau kommen kann. Die erfindungsgemäße Wärmestation läßt sich nicht nur in schmalen Seiten- oder Quergängen anordnen, sondern läßt sich auch bei kleinen Kirchen mit geringen Türbreiten als vorgefertigte Baueinheit einbringen. Trotz der geringen Baugröße lassen sich die Anforderungen einer gleichmäßigen Luftverteilung und geringen Geräuschentwicklung erfüllen. Durch die besondere Anordnung einer Überleitungskammer, der das Heizregister auf der Saugseite des Ventilators zugeordnet ist, ergibt sich eine einwandfreie gleichmäßige Aufheizung der Luft. Durch die horizontale Schalldämmwand, die vorzugsweise lösbar angeordnet ist, ergibt sich eine Abschirmung des Ventilators gegenüber dem Gitter des Lufteintrittsteils, so daß hier die geforderte Geräuschdämpfung gegeben ist. Das Heizregister schließt zweckmäßigerweise die Überleitungskammer unterhalb der Schalldämmwand ab. Dadurch, daß im Warmluftteil parallel zur Trennwand verlaufend, wenigstens zwei Schalldämpferkörper mit Abstand zueinander angeordnet sind, die einen Strömungskanal begrenzen, werden die vom Ventilator ausgehenden Geräusche gedämpft, so daß sowohl über den Lufteintrittsteil als auch über den Warmluftteil die vom Ventilator ausgehenden Geräusche im aufzuheizenden Raum kaum wahrnehmbar sind.

In zweckmäßiger Ausgestaltung der Erfindung ist vorgesehen, daß die Überleitungskammer oberhalb der Schalldämmwand durch einen Luftfilter gegenüber dem Lufteintrittsteil abgeschlossen ist. Zweckmäßig ist es hierbei, wenn der Luftfilter vertikal ausgerichtet ist und im Lufteintrittsteil so angeordnet ist, daß ein unmittelbarer Kontakt mit Verunreinigungen wie Schmutz, Putzwasser etc. die durch das Gitter in den Lufteintrittsteil hereinfallen können, vermieden ist.

In besonders vorteilhafter Ausgestaltung der Erfindung ist hierbei vorgesehen, daß das Heizregister im Luftdurchtritt angeordnet ist. Diese Anordnung bietet den Vorteil, daß auf kleinstem Raum ein Heizregister mit großer Wärmetauscherfläche angeordnet werden kann, da für die Abmessungen des Heizregisters nicht nur der horizontale Querschnitt des Luftdurchtritts in der Überleitungskammer zur Verfügung steht, sondern das Heizregister in seinen Anmessungen sich auch nach unten und/oder nach oben erstrecken kann. Die damit gegebene Möglichkeit einer Vergrößerung der Wärmetauscherfläche ohne die Außenabmessungen der Wärmestation selbst vergrößern zu müssen, erlaubt es auch, Heizregister einzusetzen, die für eine Zulauftemperatur von etwa 65°C ausgelegt sind, also eine Zulauftemperatur, die unter dem bisher üblichen Zulauftemperaturen liegt.

In zweckmäßiger weiterer Ausgestaltung der Erfindung ist hierbei vorgesehen, daß der Luftfilter mit Abstand zur freien Kante der Schalldämmwand angeordnet ist und daß an der freien Kante ein in den Strömungsquerschnitt oberhalb der Schalldämmwand hineinragender Quersteg aus einem Schalldämmaterial angeordnet ist. Durch diesen Quersteg wird im Eintrittsbereich des Überleitungskanals eine Umlenkung der Strömung erzwungen, die zugleich eine schalldämpfende Umlenkung für den vom Ventilator erzeugten Schall darstellt.

In zweckmäßiger Ausgestaltung der Erfindung ist vorgesehen, daß der Ventilator über Schwingungsdämpfer mit seinem Austritt an der Trennwand befestigt ist.

In einer vorteilhaften Ausgestaltung der Erfindung ist vorgesehen, daß im Warmluftteil die Schalldämpferkörper unmittelbar auf der Gehäusewand einerseits und auf der Trennwand andererseits angeordnet sind, wobei der gehäusewandseitige Schalldämpferkörper mit seinem unteren Ende bis an den Gehäuseboden reicht und der trennwandseitige Schalldämpferkörper mit seinem unteren Ende oberhalb der Durchtrittsöffnung des Ventilators endet und eine Umlenkkammer begrenzt. Durch diese Anordnung wird trotz der geringen Bautiefe und geringen Baubreite erreicht, daß der aus der Durchtrittsöffnung des Ventilators austretende Warmluft-Kernstrahl beim Auftreffen auf den gehäusewandseitigen Schalldämpferkörper in die Breite gezogen wird und daß die Warmluft durch den verhältnismäßig schmalen aber langgestreckten und im Querschnitt im wesentlichen rechteckigen Strömungskanal mit in etwa gleichmäßiger Geschwindkeitsverteilung nach oben strömt und durch das Gitter in den Raum mit verminderter Strömung austreten kann.

In zweckmäßiger Ausgestaltung der Erfindung ist hierbei ferner vorgesehen, daß im Warmluftteil die oberen Enden der Schalldämpferkörper mit Abstand unterhalb des Gitters enden und eine Entspannungskammer unterhalb des Gitters begrenzen. Durch diese Maßnahme wird eine Verwirbelung der aus dem Strömungskanal in die Entspannungskammer einströmenden Warmluft bewirkt, die zu einer Reduzierung der Strömungsgeschwindigkeit und einer weiteren Vergleichmäßigung der Strömungsgeschwindigkeit auf den durch den Warmluftaustrittsbereich des Gitters definierten Warmluftaustritt erzielt. Hierbei ist es zweckmäßig, wenn an den oberen Rändern der Schalldämpferkörper, die den Strömungskanal begrenzen, jeweils ein in die Entspannungskammer hineinragendes, zur Seite abgewinkeltes Leitblech angeordnet ist. Hierdurch wird erreicht, daß trotz der geringen Bauhöhe der Entspannungskammer schon auf einer kurzen Strecke ein "Auseinanderziehen" der Warmluftströmung aufgrund des Coanda-Effektes erreicht und die gewünschte Wirbelbildung in der Entspannungskammer begünstigt wird.

Bei einem im Grundaufbau quaderförmigen Gehäuse ist es in weiterer Ausgestaltung der Erfindung zweckmäßig, wenn die Überleitungskammer durch eine seitlich Abstufung einer Gehäusewandung gebildet wird.

Um unter Einhaltung der gewünschten geringen Bautiefe und geringen Baubreite des Gehäuses auch größere Heizleistungen installieren zu können, ist in weiterer Ausgestaltung der Erfindung vorgesehen, daß wenigstens zwei Ventilatoren mit jeweils einem Heizregister nebeneinander angeordnet sind, die über einen gemeinsamen Lufteintritt ansaugen und in einem gemeinsamen Luftaustritt ausblasen. Diese Ausgestaltung hat den Vorteil, daß mit entsprechender Erhöhung der Zahl der Ventilatoren und der Heizregister baukastenmäßig eine Wärmestation beliebiger Länge mit einem vorgegebenen Bauraster erstellt werden kann. Hierbei sind nicht nur die Ventilatoren und Heizregister einheitlich, sondern auch die mit Anschlußfittings zu versehenden Stirnwände sind für jede Baugröße identisch, während die in Längsrichtung sich erstreckenden, aus Blechtafeln zu fertigenden Böden, Seitenwände und Trennwände des Gehäuses sowie die einzusetzenden Schalldämpferkörper jeweils durch einfache Trennschnitte aus entsprechend bemessenem Vormaterial hergestellt werden können.

Die Erfindung wird anhand schematischer Zeichnungen eines Ausführungsbeispieles näher erläutert. Es zeigen:
- Fig. 1: einen Querschnitt durch eine erste Ausführungsform einer Wärmestation,
- Fig. 2: einen Querschnitt durch eine abgewandelte Ausführungsform,
- Fig. 3: perspektivisch Außenansichten von baukastenmäßig erstellten Wärmestation gem. Fig. 1 mit unterschiedlicher Baulänge.

Wie der Querschnitt gem. Fig. 1 erkennen läßt, besteht eine Wärmestation aus im wesentlichen quaderförmigen Gehäuse 1 mit einem Boden 2, einer ersten Seitenwand 3, einer zweiten Seitenwand 4 sowie einem an die Seitenwand 4 angrenzenden abgewinkelten Deckenteil 5, dessen vertikal ausgerichteter Teil 6 zusammen mit dem Rand 7 der Seitenwand 3 und der entsprechende Teil der Stirnwände einen oberen, eine Gehäuseöffnung definierenden Kragen bildet. An seinen enden ist das Gehäuse mit entsprechend gestalteten Stirnwänden abgeschlossen. Das Gehäuse 1 ist auf seiner Innenseite sowohl an den beiden Stirnwänden als auch am Boden 2 sowie den Seitenwänden 3 und 4 mit einer wärme- und schallisolierenden Beschichtung 1.1 versehen.

Wie Fig. 1 erkennen läßt, ist das Gehäuse 1 in den Boden eines Kirchenraumes eingelassen, wobei der tragenden Beton 8 des Fußbodens 9 bis an die die Gehäuseöffnung begrenzenden Ränder 6, 7 herangeführt ist.

In die durch die Ränder 6, 7 begrenzte Gehäuseöffnung ist ein Paßkragen 10 eingesetzt, der gleichzeitig als Auflage für ein Gitter 11 dient und der niveaugleich mit dem Bodenbelag 12 des Kirchenfußbodens mit dem Estrich eingesetzt ist.

Das Gehäuse 1 ist nun durch eine von Stirnwand zu Stirnwand reichende Trennwand 13 in einen Lufteintrittsteil 14 und einen Warmluftteil 15 unterteilt. Im Bereich des Gehäusebodens 2 ist in der Trennwand 13 eine Durchtrittsöffnung 16 angeordnet, die zugleich die Austrittsöffnung eines im Lufteintrittsteil 14 angeordneten, über einen Elektromotor angetriebenen Ventilators 17 bildet. Der Ventilator 17 ist über hier nicht näher dargestellte Schwingungsdämpfer mit einem Auftritt 18 an der Trennwand 13 unmittelbar befestigt.

Oberhalb des Ventilators 17 ist im Lufteintrittsteil 14 eine horizontal ausgerichtete Schalldämmwand 19 angeordnet, deren freie Kante 20 in eine mit Abstand zur Trennwand 13 verlaufende Überleitungskammer 21 hineinreicht, die den oberen und den unteren Teil des Lufteintrittsteils verbindet.

Die Überleitungskammer 21 ist oberhalb der Schalldämmwand 19 durch einen Luftfilter 22 gegenüber dem Lufteintrittsteil 14 abgeschlossen. Der Luftfilter 22 ist hierbei noch unterhalb des horizontal verlaufenden Deckenteils 5 angeordnet, so daß durch das Gitter 11 hereinfallender Schmutz, abtropfendes Putzwasser oder dergl. nicht auf die Filterfläche gelangen kann. Durch eine auf die Schalldämmwand 19 lose aufgesetzte Schale 23 kann eine dauerhafte Verschmutzung der Oberfläche der Schalldämmwand 19 vermieden werden, da die Schale 23 in vorgebbaren Intervallen herausgenommen und entleert werden kann, nachdem das lose auf den Kragen 10 aufgesetzte Gitter abgenommen worden ist.

Auf der Oberseite der Schalldämmwand 19 ist im Bereich ihrer freien Kante 20 ein Quersteg 24 angeordnet, der ebenfalls aus einem Schalldämmaterial hergestellt ist.

Unterhalb der Schalldämmwand 19 ist die Überleitungskammer 21 durch ein Heizregister 25 abgeschlossen, das über schematisch dargestellte Zu- und Ableitungen 26 mit Heizenergie, beispielsweise mit heißem Wasser, beaufschlagt wird. Die Leitungen 26 werden vorteilsweise durch flexible Edelstahlleitungen gebildet, die jeweils im oberen Bereich bis an die Stirnwände herangeführt werden, die auf der Außenseite mit entsprechenden Anschlußstutzen für die im Boden zu verlegenden Zuleitungen versehen sind.

Im Warmluftteil 15 sind parallel zur Trennwand 13 und mit Abstand zueinander verlaufend, zwei Schalldämpferkörper 27 und 28 angeordnet, die einen Strömungskanal bilden und die sich über die gesamte Länge des Gehäuses erstrecken. Der gehäusewandseitige Schalldämpferkörper 28 erstreckt sich hierbei bis in den Bodenbereich, während sich der trennwandseitige Schalldämpferkörper 27 mit seinem unteren Ende oberhalb der Durchtrittsöffnung 16 erstreckt und eine Umlenkkammer 29 begrenzt.

Der durch die beiden Schalldämpferkörper 27 und 28 gebildete Strömungskanal endet mit Abstand unterhalb des Gitters 11, so daß eine Entspannungskammer 30 gebildet wird, in der der aus dem Strömungskanal austretende Warmluftstrom unter gleichzeitiger Wirbelbildung seine Geschwindigkeit verlangsamen kann und hierbei auf den den Warmluftaustrittsquerschnitt bildenden Teil desGitters 11 auseinandergezogen werden kann.

Um die Verbreiterung des Warmluftstroms im Übergangsbereich zwischen dem Strömungskanal und der Entspannungskammer 30 und die damit verbundene Wirbelbildung zu unterstützen, ist jeweils an den oberen Rändern der Schalldämpferkörper 27 und 28, die den Strömungskanal begrenzen, jeweils ein in die Entspannungskammer 30 hineinragendes, zur Seite abgewinkeltes Leitblech 31 angeordnet, an das sich aufgrund des Coanda-Effektes die Warmluftströmung zunächst anlegt und somit auf einen größeren Strömungsquerschnitt auseinandergezogen wird.

Durch die spezielle Ausbildung des Lufteintrittsteils 14 mit der horizontal liegenden Schalldämmwand 19, dem oberen Quersteg 24 und die daran anschließende Überleitungskammer 21 wird erreicht, daß die aufzuheizende Luft durch das Heizregister 25 über den gesamten Querschnitt gleichmäßig hindurchgesaugt wird.

Durch die Ausbildung der Umlenkkammer 29 wird erreicht, daß die in Form eines Kernstrahls aus der Öffnung 16 des Ventilators 17 austretende Warmluft von der durch den Schalldämpferkörper 28 gebildeten gegenüberliegenden Wand umgelenkt und hier auf die volle Querschnittsbreite des Strömungskanals auseinandergezogen wird, so daß wiederum der als Warmluftaustritt dienende Teil des Gitters 11 über seinen gesamten Querschnitt von Warmluft mit etwa gleicher Strömungsgeschwindigkeit durchströmt wird. Dadurch, daß die das Gitter bildenden Stege 32 im Lufteintrittsbereich einerseits und im Warmluftaustrittsbereich andererseits unter einem geringen Winkel gegeneinander angestellt sind, wird ein "Kurzschluß" vermieden, so daß die austretende Warmluft im Grenzbereich zwischen Lufteintritt und Warmluftaustritt nicht unmittelbar zurückgesaugt wird.

Die in Fig. 2 dargestellte Ausführungsform entspricht in ihrem Grundaufbau der Ausführungsform gem. Fig. 1, so daß hier auf die vorstehende Beschreibung verwiesen werden kann. Gleiche Bauteile sind mit gleichen Bezugszeichen versehen.

Der Unterschied zur Ausführungsform gem. Fig. 1 besteht in der Ausgestaltung der Überleitungskammer 21 sowie der Anordnung des Heizregisters 25. Bei der Ausführungsform gem. Fig. 2 ist das Heizregister 25 so angeordnet, daß es den von der freien Kante 20 der Schalldämmwand 19 begrenzten Luftdurchtritt in der Überleitungskammer 21 angeordnet ist. Damit ist die Möglichkeit gegeben, Heizregister mit einer erheblich größeren Wärmetauscherfläche vorzusehen, ohne daß die größeren Abmessungen des Gehäuses geändert werden müssen. Durch die Anordnung von Schalldämpferkörpern 35 und 36 unterhalb des Heizregisters, die in diesem Bereich zugleich auch die Wandung der Überleitungskammer 21 bilden können, wie dies hier dargestellt ist, wird wieder erreicht, daß die Ventilatorgeräusche weitgehend reduziert werden.

Die perspektivische Darstellung in Fig. 3 läßt die besonderen fertigungstechnischen Vorteile der erfindungsgemäßen Konzeption erkennen. Hierbei sind die Stirnwände 33 der dargestellten drei Baugrößen in ihren Abmessungen, d. h. in der Bauhöhe a und der Baubreite b sowie in den Abmessungen der Ausklinkung c identisch, so daß auch hier die Außenanschlüsse 34 zur Verbindung mit den Leitungen 26 zum Heizregister 25 entsprechend vorgefertigt werden können.

Die Abmessungen der Seitenwände 3, 4, des Bodens 2 sowie des abgewinkelten Deckenteils 5 sind in den Abmessungen a, b und c ebenfalls identisch, so daß hier von entsprechend bemessenem Vormaterial lediglich nach dem vorgegebenen Raster die Baulänge c abzulängen ist.

Die hier nur schematisch dargestellten und sich nur in ihrer Baulänge c unterscheidenden Wärmestationen können nun entsprechend der geforderten Wärmeleistung so ausgelegt werden, daß die kleinste Baugröße ein bis zwei Ventilatoren aufweist und daß dann abgestuft, mit immer länger werdender Baugröße, mehrere Ventilatoren mit entsprechend lang ausgebildeten oder aber auch parallel geschalteten Einzelheizregister erstellt werden können. Die maximal längste Baugröße wird im wesentlichen durch die zur Verfügung stehenden Transportmöglichkeiten begrenzt. Eine Baugröße mit maximal sechs Ventilatoren hat sich hierbei als zweckmäßig erwiesen.

## Patentansprüche

1. Wärmestation für eine Warmluftkirchenheizung, mit einem im Boden einbaubaren Gehäuse (1), das im wesentlichen quaderförmig ausgebildet ist, dessen offene obere Seite durch ein in der Ebene des Raumbodens (9) verlaufendes Gitter abgedeckt ist und das durch eine vertikale, vom Gitter (11) bis an den Gehäuseboden (2) verlaufende Trennwand (13) in einen Warmluftteil (15) und einen Lufteintrittsteil (14) unterteilt ist, wobei die Trennwand (13) im Bereich des Gehäusebodens (2) mit wenigstens einer Durchtrittsöffnung (16) versehen ist, die zugleich die Austrittsöffnung eines im Lufteintrittsteil (14) angeordneten Ventilators (17) bildet, und mit einer oberhalb des Ventilators (17) angeordneten, an die Trennwand (13) angeschlossenen horizontalen Schalldämmwand (19), deren Kante (20) bis in eine mit Abstand zur Trennwand (13) verlaufende Überleitungskammer (21) hineinreicht und einen Luftdurchtritt zwischen einem oberen und einem unteren Teil des Lufteintrittsteils (14) begrenzt, und mit einem der Überleitungskammer (21) im Bereich der Schalldämmwand (19) zugeordneten Heizregister (25), sowie mit im Warmluftteil parallel zur Trennwand (13) und mit Abstand zueinander angeordneten Schalldämpferkörpern (27, 28) die einen Strömungskanal bilden, wobei die Austrittsöffnung (16) des Ventilators (17) gegen die Gehäusewand im Warmluftteil (15) gerichtet ist, so daß die in den Warmluftteil (15) austretende Warmluft nach oben umgelenkt und auf die Querschnittsbreite des Strömungskanals auseinandergezogen wird.

2. Wärmestation nach Anspruch 1, **dadurch gekennzeichnet, daß** die Überleitungskammer (21) oberhalb der Schalldämmwand (19) durch einen Luftfilter (22) gegenüber dem Lufteintrittsteil (14) abgeschlossen ist.

3. Wärmestation nach Anspruch 1 oder 2, **dadurch gekennzeichnet, daß** das Heizregister (25) unterhalb der Schalldämmwand (19) angeordnet ist und die Überleitungskammer (21) abschließt.

4. Wärmestation nach einem der Ansprüche 1 bis 3, **dadurch gekennzeichnet, daß** das Heizregister (25) im Luftdurchtritt der Überleitungskammer (21) angeordnet ist.

5. Wärmestation nach einem der Ansprüche 1 bis 4, **dadurch gekennzeichnet, daß** die Überleitungskammer (21) vorzugsweise in ihrem Bereich unterhalb der Schalldämmwand (19) an ihren Wänden mit Schalldämpferkörpern versehen ist

6. Wärmestation nach einem der Ansprüche 1 bis 5, **dadurch gekennzeichnet, daß** der Luftfilter (22) mit Abstand zur freien Kante (20) der Schalldämmwand (19) angeordnet ist und daß an der freien Kante (20) ein in den Strömungsquerschnitt oberhalb der Schalldämmwand (19) hineinragender Quersteg (24) aus einem Schalldämmaterial angeordnet ist.

7. Wärmestation nach einem der Ansprüche 1 bis 6, **dadurch gekennzeichnet, daß** der Ventilator (17) über Schwingungsdämpfer mit seinem Austritt (18) an der Trennwand (13) befestigt ist.

8. Wärmestation nach einem der Ansprüche 1 bis 7, **dadurch gekennzeichnet, daß** im Lufteintrittsteil (14) parallel zur Trennwand (13) verlaufend, wenigstens zwei Schalldämpferkörper mit Abstand zueinander angeordnet sind, die einen Strömungskanal bilden.

9. Wärmestation nach einem der Ansprüche 1 bis 8, **dadurch gekennzeichnet, daß** im Warmluftteil (15) die Schalldämpferkörper (27, 28) unmittelbar auf der Gehäusewand (3) einerseits und auf der Trennwand (13) andererseits angeordnet sind, wobei der gehäusewandseitige Schalldämpferkörper (28) mit seinem unteren Ende bis an den Gehäuseboden reicht und der trennwandseitige Schalldämpferkörper (27) mit seinem unteren Ende oberhalb der Durchtrittsöffnung (16) endet und eine Umlenkkammer (29) begrenzt.

10. Wärmestation nach einem der Ansprüche 1 bis 9, **dadurch gekennzeichnet, daß** im Warmluftteil (15) die oberen Enden der Schalldämpferkörper (27, 28) mit Abstand unterhalb des Gitters (11) enden und eine Entspannungskammer (20) unterhalb des Gitters (11) begrenzen.

11. Wärmestation nach einem der Ansprüche 1 bis 10, **dadurch gekennzeichnet, daß** im Warmluftteil (15) an den oberen Rändern der Schalldämpferkörper (27, 28), die den Strömungskanal begrenzen, jeweils ein in die Entspannungskammer (20) hineinragendes, zur Seite abgewinkeltes Leitblech (31) angeordnet ist.

12. Wärmestation nach einem der Ansprüche 1 bis 11, **dadurch gekennzeichnet, daß** die Überleitungskammer (21) durch eine seitliche Abstufung (5) einer Gehäusewandung (4) gebildet wird.

13. Wärmestation nach einem der Ansprüche 1 bis 12, **dadurch gekennzeichnet, daß** wenigstens zwei Ventilatoren (17) mit jeweils einem Heizregister (25) nebeneinander angeordnet sind, die über einen gemeinsamen Lufteintrittsteil (14) ansaugen und in einen gemeinsamen Warmluftteil (15) ausblasen.

## Claims

1. Heat station for a warm air church heating system, with a housing (1) which can be installed in the floor, is essentially cuboid, the open upper side of which is covered by a grille extending in the plane of the floor (9) of the space and is divided by a vertical partition (13), which extends from the grille (11) to the housing floor (2), into a warm air part (15) and an air inlet part (14), wherein the partition (13) is provided with at least one through-opening (16) in the region of the housing floor (2), which opening at the same time forms the outlet opening of a fan (17) disposed in the air inlet part (14), and with a horizontal sound absorbing wall (19) which is disposed above the fan (17), adjoins the partition (13) and the edge (20) of which reaches into a transfer chamber (21) extending at a spacing from the partition (13) and defines an air passage between an upper and a lower part of the air inlet part (14), and with a damper register (25) which is associated with the transfer chamber (21) in the region of the sound absorbing wall (19), as well as with sound absorber bodies (27, 28) which are disposed in the warm air part parallel to the partition (13) and at a spacing from one another and form a flow duct, wherein the outlet opening (16) of the fan (17) is directed towards the housing wall in the warm air part (15), so that the warm air emerging into the warm air part (15) is deflected upward and spread out to the cross-sectional width of the flow duct.

2. Heat station according to Claim 1, **characterised in that** the transfer chamber (21) is closed off from the air inlet part (14) above the sound absorbing wall (19) by an air filter (22).

3. Heat station according to Claim 1 or 2, **characterised in that** the damper register (25) is disposed below the sound absorbing wall (19) and closes off the transfer chamber (21).

4. Heat station according to any one of Claims 1 to 3, **characterised in that** the damper register (25) is disposed in the air passage of the transfer chamber (21).

5. Heat station according to any one of Claims 1 to 4, **characterised in that** the transfer chamber (21) is preferably provided with sound absorber bodies at its walls in its region below the sound absorbing wall (19).

6. Heat station according to any one of Claims 1 to 5, **characterised in that** the air filter (22) is disposed at a spacing from the free edge (20) of the sound absorbing wall (19), and that a transverse web (24) of a sound absorbing material, which projects into the flow cross section above the sound absorbing wall (19), is disposed at the free edge (20).

7. Heat station according to any one of Claims 1 to 6, **characterised in that** the fan (17) is fastened via vibration dampers with its outlet (18) to the partition(13).

8. Heat station according to any one of Claims 1 to 7, **characterised in that** at least two sound absorber bodies, which form a flow duct, are disposed at a spacing from one another in the air inlet part (14) so as to extend parallel to the partition (13).

9. Heat station according to any one of Claims 1 to 8, **characterised in that** the sound absorber bodies (27, 28) are disposed in the warm air part (15) directly on the housing wall (3) on one side and on the partition (13) on the other, wherein the sound absorber body (28) on the housing wall side reaches with its lower end as far as the housing floor, and the sound absorber body (27) on the partition side ends with its lower end above the through-opening (16) and defines a deflection chamber (29).

10. Heat station according to any one of Claims 1 to 9, **characterised in that** the upper ends of the sound absorber bodies (27, 28) end at a spacing below the grille (11) and define an expansion chamber (20) below the grille (11) in the warm air part (15).

11. Heat station according to any one of Claims 1 to 10, **characterised in that** a respective baffle (31), which is angled to the side and projects into the expansion chamber (20), is disposed at the upper edges of the sound absorber bodies (27, 28), which define the flow duct, in the warm air part (15).

12. Heat station according to any one of Claims 1 to 11, **characterised in that** the transfer chamber (21) is formed by a lateral shoulder (5) of a housing wall (4).

13. Heat station according to any one of Claims 1 to 12, **characterised in that** at least two fans (17) each with a damper register (25) are disposed side by side, which fans draw in via a common air inlet part (14) and blow out into a common warm air part (15).

## Revendications

1. Unité de chauffage pour un chauffage d'église à air chaud, comprenant un boîtier (1) à poser dans le plancher, qui est configuré pour l'essentiel en forme de parallélépipède rectangle, dont la face supérieure ouverte est recouverte par une grille s'étendant dans le plan du plancher (9) de l'espace et qui est subdivisé, par une cloison (13) verticale s'étendant de la grille (11) jusqu'au fond (2) du boîtier, en une partie à air chaud (15) et une partie d'entrée d'air (14), la cloison (13) étant munie, dans la zone du fond (2) du boîtier, d'au moins une ouverture de passage (16) qui forme en même temps l'ouverture de sortie d'un ventilateur (17) disposé dans la partie d'entrée d'air (14), et une paroi insonorisante (19) horizontale, raccordée à la cloison (13), disposée au-dessus du ventilateur (17), dont le bord (20) arrive jusque dans une chambre de liaison (21) s'étendant à distance de la cloison (13) et délimite un passage d'air entre une partie supérieure et une partie inférieure de la partie d'entrée d'air (14), et un registre de chauffage (25) associé à la chambre de liaison (21) dans la zone de la paroi insonorisante (19), ainsi que des corps insonorisants (27, 28) disposés dans la partie à air chaud parallèlement à la cloison (13) et à distance l'un de l'autre, qui forment un canal d'écoulement, dans laquelle l'ouverture de sortie (16) du ventilateur (17) est dirigée contre la paroi du boîtier dans la partie à air chaud (15), si bien que l'air chaud sortant de la partie à air chaud (15) est dévié vers le haut et est étiré sur la largeur de la section du canal d'écoulement.

2. Unité de chauffage selon la revendication 1,
**caractérisée en ce que** la chambre de liaison (21) est isolée de la partie d'entrée d'air (14) par un filtre à air (22), au-dessus de la paroi insonorisante (19).

3. Unité de chauffage selon la revendication 1 ou 2, **caractérisée en ce que** le registre de chauffage (25) est disposé en dessous de la paroi insonorisante (19) et ferme la chambre de liaison (21).

4. Unité de chauffage selon l'une des revendications 1 à 3, **caractérisée en ce que** le registre de chauffage (25) est disposé dans le passage d'air de la chambre de liaison (21).

5. Unité de chauffage selon l'une des revendications 1 à 4, **caractérisée en ce que** la chambre de liaison (21) est munie de corps insonorisants sur ses parois, de préférence dans sa zone en dessous de la paroi insonorisante (19).

6. Unité de chauffage selon l'une des revendications 1 à 5, **caractérisée en ce que** le filtre à air (22) est disposé à distance du bord libre (20) de la paroi insonorisante (19) et **en ce que** sur le bord libre (20) est disposée une barre transversale (24), constituée d'un matériau insonorisant, faisant saillie dans la section d'écoulement au-dessus de la paroi insonorisante (19).

7. Unité de chauffage selon l'une des revendications 1 à 6, **caractérisée en ce que** le ventilateur (17) est fixé par des amortisseurs de vibrations, en ayant sa sortie (18) sur la cloison (13).

8. Unité de chauffage selon l'une des revendications 1 à 7, **caractérisée en ce que**, dans la partie d'entrée d'air (14), sont disposés à distance l'un de l'autre au moins deux corps insonorisants, s'étendant parallèlement à la cloison (13), qui délimitent un canal d'écoulement.

9. Unité de chauffage selon l'une des revendications 1 à 8, **caractérisée en ce que**, dans la partie à air chaud (15), les corps insonorisants (27, 28) sont disposés directement sur la paroi (3) du boîtier d'une part et sur la cloison (13) d'autre part, le corps insonorisant (28) côté paroi du boîtier allant, par son extrémité inférieure, jusqu'au fond du boîtier et le corps insonorisant (27) côté cloison se terminant, par son extrémité inférieure, au-dessus de l'ouverture de passage (16) et délimitant une chambre de déviation (29).

10. Unité de chauffage selon l'une des revendications 1 à 9, **caractérisée en ce que**, dans la partie à air chaud (15), les extrémités supérieures des corps insonorisants (27, 28) se terminent à distance en dessous de la grille (11) et délimitent une chambre de détente (30) en dessous de la grille (11).

11. Unité de chauffage selon l'une des revendications 1 à 10, **caractérisée en ce que**, dans la partie à air chaud (15), une tôle de guidage (31) coudée vers le côté, faisant saillie dans la chambre de détente (30) est disposée sur chacun des bords supérieurs des corps insonorisants (27, 28) qui délimitent le canal d'écoulement.

12. Unité de chauffage selon l'une des revendications 1 à 11, **caractérisée en ce que** la chambre de liaison (21) est formée par un étagement latéral (5) d'une paroi (4) du boîtier.

13. Unité de chauffage selon l'une des revendications 1 à 12, **caractérisée en ce que** sont disposés l'un près de l'autre au moins deux ventilateurs (17) comportant chacun un registre de chauffage (25), qui aspirent par une partie d'entrée d'air (14) commune et soufflent dans une partie à air chaud (15) commune.
